# EUROPÄISCHE PATENTSCHRIFT

(11) **EP 0 305 326 B1**
(45) Veröffentlichungstag und Bekanntmachung des Hinweises auf die Patenterteilung: **24.04.1991**
(21) Anmeldenummer: 88810544.2
(22) Anmeldetag: 11.08.1988
(51) Int. Cl.: D06B 7/08

(54) **Verfahren und Vorrichtung zum Mercerisieren einer Gewebebahn**
Method and apparatus for mercerizing a fabric
Procédé et installation de mercerisage d'un tissu

(30) Priorität: 26.08.1987 CH 3273/87
(43) Veröffentlichungstag der Anmeldung: 01.03.1989
(73) Patentinhaber: Benninger AG, CH-9240 Uzwil (CH)
(72) Erfinder: Machau, Susanne, CH-9243 Jonschwil (CH)
(74) Vertreter: Wenger, René

(56) Entgegenhaltungen:
- EP-A- 0 198 793
- DE-A- 3 535 592

## Beschreibung

Die Erfindung betrifft ein Verfahren und eine Vorrichtung zum Mercerisieren einer Gewebebahn gemäss dem Oberbegriff von Anspruch 1 bzw. von Anspruch 5.

In der Regel erfolgt das Besprühen der Gewebebahn in der Breitstreckzone mittels heisser Schwachlauge oder mittels Heissdampf. Dadurch werden Schrumpfkräfte abgebaut und es erfolgt eine Stabilisierung der Gewebebahn. Durch das Breitstrecken selbst wird die durch den Imprägnierprozess ausgelöste Gewebeschrumpfung teilweise wieder ausgeglichen. Ein gattungsmässig vergleichbares Verfahren ist beispielsweise durch die EP-A-O 198 793 der Anmelderin bekannt geworden.

Ein bekanntes Problem beim Breitstrecken von Gewebebahnen besteht darin, dass die Streckkräfte unterschiedlich auf die Gewebebahn einwirken, was nach dem Breitstrecken eine ungleichmässige Anordnung der Kettfäden zur Folge hat. Beim Breitstrecken mittels einer Spannkette besteht die Tendenz, dass nur die äusseren Randpartien gestreckt werden, so dass der Streckeffekt gegen die Gewebebahn-Mitte abnimmt. Gerade umgekehrt ist dieser Effekt beim kettenlosen Breitstrecken mittels Breitstreckwalzen. Infolge unterschiedlicher Haftreibung bleibt hier nur die Mittelpartie gestreckt, während die Randzonen leicht eingehen. Zur Vermeidung dieser Nachteile wurde durch die DE-A-1 106 282 bereits vorgeschlagen, dass ein kettenloser Mercerisierteil mit einem sich daran anschliessenden Kettenmercerisierteil zu einer neuen Mercerisiermaschine kombiniert wird. Diese Kombination von zwei verschiedenen Breitstreckvorrichtungen erfordert jedoch einen erheblichen apparativen Aufwand, wobei die Gewebebahn erheb lichen mechanischen Belastungen ausgesetzt wird, die sich bei empfindlichen Qualitäten nachteilig auswirken können.

Es ist daher eine Aufgabe der Erfindung, ein Verfahren der eingangs genannten Art zu schaffen, bei dem die Streckung der Gewebebahn über die gesamte Breite gleichmässig und auf schonende Weise ohne aufwendige konstruktive Vorrichtungen erfolgt. Insbesondere der Kettfadenabstand soll über die gesamte Breite der Gewebebahn gleichmässig sein, so dass das Gewebe überall die gleiche Dichte aufweist. Diese Aufgabe wird durch ein Verfahren gelöst, welches die Merkmale im Anspruch 1 aufweist. Durch diese Massnahme wird zunächst nur die Randzone, nicht aber die Mittelzone der Gewebebahn stabilisiert. Dies hat zur Folge, dass sich die von den Spannketten verursachten Breitstreckkräfte von den bereits stabilisierten Randzonen in die noch nicht oder erst wenig stabilisierte Mittelzone übertragen. Dies ergibt eine etwa gleichmässige Streckkraft über die gesamte Breite der Textilbahn, so dass auch die Kettfäden in der Mittelzone auseinandergezogen werden. Die Streckkräfte erschöpfen sich nicht bereits in der Randzone durch Nachgeben derselben, da dies durch das gezielte Stabilisieren verhindert wird. Die Sprühdichte nimmt von den Randzonen gegen die Mittelzone der Gewebebahn vorteilhaft etwa gleichmässig ab, da sich auch die Streckkräfte gegen die Mitte der Gewebebahn hin reduzieren. Die Randzone beträgt jeweils wenigstens 10% der Warenbreite und höchstens 40% der Warenbreite. Auf die Randzone wird dabei wenigstens die zweifache Menge des heissen Mediums gesprüht.

In vorrichtungsmässiger Hinsicht wird die gestellte Aufgabe durch eine Vorrichtung mit dem Merkmalen von Anspruch 5 gelöst. Die Sprühdüsen können an einem Sprührohrpaar angeordnet sein, das im gewünschten Winkel und im gewünschten Abstand zu den Aussenkanten der Gewebebahn über dem konischen Einlauffeld des Spannrahmens angeordnet ist. Vorzugsweise sind die Sprührohrpaare im gleichen Winkel wie das konische Einlauffeld angeordnet, so dass die Randzonen im Verlaufe des Vorschubs der Gewebebahn gleichmässig besprüht werden. Die Sprührohre können relativ zur Aussenkante der Gewebebahn im konischen Einlauffeld des Spannrahmens aber auch einen leicht abweichenden Winkel aufweisen. Es wäre auch denkbar, die Sprührohre in ihrer Winkelposition beweglich anzuordnen, so dass im Verlauf des Vorschubs der Gewebebahn eine sich verbreiternde oder verjüngende Randzone besprüht wird. Es wäre schliesslich auch denkbar, Sprührohre zu verwenden, welche in der Ebene der Gewebebahn nach innen oder nach aussen gekrümmt sind. Die intensivere Besprühung der Randzonen könnte sich über das konische Einlauffeld des Spannrahmens hinaus bis in den seitenparallelen Abschnitt erstrecken.

Eine besonders einfache Konstruktion ergibt sich, wenn die Sprühdüsen bezüglich Anordnung und/oder Oeffnungsquerschnitt derart ausgebildet sind, dass die Menge des versprühten Mediums gegen die Mittelzone der Gewebebahn abnimmt. Auf diese Weise genügt ein einziges Sprührohr über beiden Randzonen zum Erreichen des gewünschten Effekts.

Um unterschiedliche Bahnbreiten behandeln zu können, weist der Spannrahmen vorteilhaft eine Verstellvorrichtung zum Verändern der Distanz zwischen den beiden Spannketten auf, wobei die Sprührohre derart am Spannrahmen befestigt sind, dass sie zusammen mit den Spannketten verstellbar sind. Auf diese Weise haben die Sprührohre über den beiden Randzonen immer etwa die gleiche Distanz zur Aussenkante der Gewebebahn. In bestimmten Fällen kann die Verstellvorrichtung aber auch so ausgebildet sein, dass beim Verstellen der Spannketten die Sprührohre einen proportional geringeren Weg zurücklegen.

In bestimmten Fällen kann es auch vorteilhaft sein, wenn über jeder Randzone mehrere parallele Sprührohre angeordnet sind, welche einzeln über Steuerventile ansteuerbar sind. Diese Sprührohre können fest angeordnet sein, so dass bei einer anderen Gewebebahnbreite nur die Spannketten verstellt werden müssen. Die Sprühdichte kann durch entsprechende Einstellung der Steuerventile vorgewählt werden. Dabei können einzelne Sprührohre ganz abgeschaltet oder nur teilweise mit dem heissen Medium gespeist werden.

Die Randzonen betragen vorzugsweise etwa 30% der eingestellten Gewebebahnbreite, jedoch wenigstens 10% und nicht mehr als 40%.

Für den vollständigen Abschluss des Mercerisierprozesses können über dem seitenparallelen Feld des Spannrahmens quer zur Gewebebahn verlaufende Sprührohre angeordnet sein, welche mit über die ganze Breite der Gewebebahn gleichmässig verteilten Sprühdüsen versehen sind. Das seitenparallele Feld des Spannrahmens schliesst sich unmittelbar an das konische Einlauffeld mit den Sprührohren über den Randzonen an. Die quer zur Gewebebahn angeordneten Sprührohre besprühen die gestreckte Gewebebahn gleichmässig über die gesamte Breite und bewirken so eine abschliessende Stabilisierung.

Ausführungsbeispiele der Erfindung sind in den Zeichnungen dargestellt und werden nachstehend genauer beschrieben. Es zeigen:
Figur 1a die Kettfadenabstände nach dem Behandeln auf einer Kettenmercerisiermaschine gemäss Stand der Technik,
Figur 1b die Kettfadenabstände nach dem Behandeln auf einer kettenlosen Mercerisiermaschine gemäss Stand der Technik,
Figur 1c die Kettfadenabstände nach dem Behandeln auf einer erfindungsgemässen Vorrichtung,
Figur 2 einen stark vereinfachten Querschnitt durch eine erfindungsgmässe Vorrichtung,
Figur 3 eine Draufsicht auf die Vorrichtung gemäss Figur 2,
Figur 4 einen Querschnitt durch die Ebene A-A bei Figur 2,
Figur 5 einen Querschnitt durch ein alternatives Ausführungsbeispiel mit mehreren Sprührohren,
Figur 6 eine schematische Darstellung der Mengenverteilung der auf die Gewebebahn aufgebrachten Lauge, und
Figur 7 eine Draufsicht auf das Ausführungsbeispiel gemäss Figur 5.

Die Figuren 1a und 1b zeigen die bereits einleitend erwähnten Nachteile bei einem Breitstreckverfahren gemäss Stand der Technik. Bei Figur 1a haben die Kettfäden 1 in den beiden Randzonen 14 und 14′ einen grösseren Abstand b als der Abstand a in der Mittelzone 19. Diese Erscheinung tritt bei bekannten Kettenspannfeldern ohne gesteuerte Stabilisierung der Gewebebahn auf. Die Breitstreckkräfte wirken fast ausschliesslich auf die beiden Randzonen ein, während die Mittelzone 19 unverändert bleibt.

Bei einem Breitstrecken durch speziell ausgebildete Stabilisier- oder Breitstreckwalzen tritt ein gegenteiliger, aber ebenso unerwünschter Effekt ein, wie Figur 1b zeigt. Der Breitstreckeffekt nimmt von der Mitte her gegen aussen ab, so dass die Distanz a zwischen den Kettfäden in den Randzonen kleiner ist als die Distanz b in der Mittelzone 19. Es ist naheliegend, dass eine mercerisierte Gewebebahn mit einem Aufbau gemäss einer der Figuren 1a oder 1b nicht der gewünschten Qualität entspricht.

Figur 1c zeigt den an sich angestrebten und mit dem erfindungsgemässen Verfahren auch erreichten Aufbau der Gewebebahn, bei dem die Kettfäden 1 sowohl in der Mittelzone 19, als auch in den Randzonen 14 und 14′ einen gleichmässigen Abstand c aufweisen. Dieser gleichmässige Abstand wird durch eine örtlich differenzierte Steuerung des Stabilisierungsprozesses erreicht, so dass sich die Breitstreckkräfte von aussen her gleichmässig über die gesamte Breite der Gewebebahn erstrecken können.

Wie in den Figuren 2 und 3 dargestellt ist, besteht eine Mercerisiermaschine 3 aus verschiedenen Bearbeitungsabschnitten, welche von der endlosen Gewebebahn kontinuierlich durchlaufen werden. Die Gewebebahn 2 wird dabei in einer Einführzone 4 in die Imprägnierzone 5 eingeführt, wo die Imprägnierung in gebundener Bahnführung in einem Heisslaugenbad erfolgt. Der Imprägnierzone folgt eine Kühlzone 6 und eine Verweilzone 7. Wie aus Figur 3 ersichtlich ist, nimmt in diesen beiden letzten Zonen die Breite der Gewebebahn 2 durch Schrumpfung kontinuierlich ab. Die Gewebebahn muss daher in der Breitstreckzone 8 auf möglichst schonende Weise wiederum gestreckt werden. Anschliessend folgt die Stabilisier- und Entlaugungszone 9, wo der Mercerisierprozess abgeschlossen wird. Die derart behandelte Gewebebahn 2 wird dann einer Nachbehandlungsmaschine 10 zugeführt. Einzelheiten über ein derartiges Mercerisierverfahren können beispielsweise der eingangs erwähnten EP-A-198 793 entnommen werden.

In der Breitstreckzone 8 ist ein Spannrahmen 11 angeordnet, der mit einem Spannkettenpaar 12 versehen ist. Diese Spannketten erfassen auf an sich bekannte Weise mittels Nadelleisten und/oder Klemmen kraftschlüssig die Gewebekanten und strecken diese im konischen Einlauffeld des Spannrahmens, wo sich die Distanz zwischen den beiden Spannketten vergrössert. Anschliessend wird die Gewebebahn durch die Spannketten in einem seitenparallelen Abschnitt noch über eine bestimmte Distanz gehalten. Es war bereits bekannt, über dem Spannrahmen 11 und insbesondere auch über dem konischen Einlauffeld aus Sprühdüsen heisse Schwachlauge auf die Gewebebahn aufzusprühen. Dadurch wird ein schonendes Abbauen der Schrumpfkräfte und eine Stabilisierung der gestreckten Gewebebahn erreicht.

Erfindungsgemäss erfolgt die Besprühung mit heisser Schwachlauge oder mit einem anderen heissen Medium nun derart, dass im konischen Einlauffeld die Randzonen 14, 14′ intensiver besprüht werden als die Mittelzone 19. Dies wird durch die Sprührohre 13 und 13′ erreicht, welche über den Randzonen etwa im gleichen Winkel wie das Einlauffeld angeordnet sind. An diesen Sprührohren sind nicht näher dargestellte Sprühdüsen z.B. in der Form einfacher Bohrungen angeordnet, welche eine von aussen nach innen abnehmende Sprühdichte erzielen, wie in Figur 4 dargestellt ist. Damit sich auch die Sprührohre 13, 13′ an unterschiedliche Gewebebahnbreiten anpassen, sind die Sprührohre derart am Spannrahmen 11 befestigt, dass sie zusammen mit den Spannketten 12 in der Breite verstellt werden können. In Figur 4 ist symbolisch eine Verstellvorrichtung 18 dargestellt, an der z.B. über eine Spindel mit Hilfe eines Motors M die Sprührohre 13 und die Spannketten 12 verstellt werden können. Die Spindel hat gegenläufige Gewindeabschnitte, so dass sich die darauf sitzenden Muttern beim Drehen der Spindel aufeinander zu oder voneinander weg bewegen. Beide Sprührohre werden über eine gemeinsame Sammelleitung 17 gespeist. Bei verstellbaren Sprührohren sind diese beispielsweise über einen flexiblen Schlauch an die Sammelleitung angeschlossen.

Im seitenparallelen Feld des Spannrahmens 11 sind quer stehende Sprührohre 15 angeordnet, über welche nach dem abgeschlossenen Streckprozess eine gleichmässige Besprühung mit Lauge erfolgt.

Beim alternativen Ausführungsbeispiel gemäss den Figuren 5 und 7 sind über beiden Randzonen 14, 14′ jeweils mehrere parallele Sprührohre 13 fest angeordnet. Diese werden ebenfalls über eine gemeinsame Sammelleitung 17 gespeist. Zwischen der Sammelleitung und jedem einzelnen Sprührohr ist jedoch ein Ventil 16 angeordnet, so dass je nach Breite der zu behandelnden Gewebebahn einzelne Sprührohre abgeschaltet bzw. zugeschaltet werden können. Ueber die Ventile 16 kann auch die Menge des über jedes einzelne Sprührohr zu versprühenden Mediums gesteuert werden. Dieses Ausführungsbeispiel hat den Vorteil, dass die Sprührohre nicht seitenverschiebbar gelagert werden müssen.

Ersichtlicherweise könnten die Sprühdüsen zur Erreichung des gewünschten Effekts auch noch auf andere Weise angeordnet werden. So könnten z.B. auch über dem konischen Einlauffeld des Spannrahmens querstehende Sprührohre befestigt sein, ähnlich wie die Sprührohre 15 über dem seitenparallelen Abschnitt. Durch Bohrungen an diesen Rohren, deren Häufigkeit von aussen nach innen abnimmt, könnte ebenfalls eine intensivere Besprühung der Randzonen erreicht werden.

Ein Beispiel einer Mengenverteilung der aufgesprühten Schwachlauge ist in Figur 6 dargestellt. Ueber der Ordinate 0 ist dabei die Laugenmenge und über der Abszisse A die Gewebebahnbreite eingetragen. Die Randzonen R betragen ca. 30% der gesamten Gewebebahnbreite. In den äussersten Bereichen wird etwa dreimal so viel Schwachlauge aufgetragen wie in der Mittelzone M. Die Gesamtmenge d.h. der Mittelwert der Laugenmenge in der Randzone R ist etwa doppelt so gross wie der in der Mittelzone M aufgetragene Laugenanteil.

Ersichtlicherweise kann je nach Beschaffenheit, Anordnung und/oder Beeinflussung der Sprühdüsen der Kurvenverlauf geändert werden.

## Patentansprüche

1. Verfahren zum Mercerisieren einer Gewebebahn (2), bei dem diese nach dem Imprägnieren mittels eines Spannkettenpaares (12) in einem Spannrahmen (11) breitgestreckt wird, wobei die Gewebebahn (2) zum Stabilisieren aus über dem Spannrahmen angeordneten Sprühdüsen mit einem heissen Medium besprüht wird, dadurch gekennzeichnet, dass wenigstens im konischen Einlauffeld des Spannrahmens (11) die Randzonen (14, 14′) der Gewebebahn (2) stärker besprüht werden als deren Mittelzone (19).

2. Verfahren nach Anspruch 1, dadurch gekennzeichnet, dass die Sprühdichte von den Randzonen (14, 14′) gegen die Mittelzone (19) der Gewebebahn (2) etwa gleichmässig abnimmt.

3. Verfahren nach Anspruch 1 oder 2, dadurch gekennzeichnet, dass die Randzonen (14, 14′) jeweils wenigstens 10% der Warenbreite und höchstens 40% der Warenbreite betragen.

4. Verfahren nach einem der Ansprüche 1 bis 3, dadurch gekennzeichnet, dass auf die Randzonen (14, 14′) wenigstens die zweifache Menge des heissen Mediums gesprüht wird.

5. Vorrichtung zum Mercerisieren einer Gewebebahn (2) mit einem ein Spannkettenpaar (12) aufweisenden Spannrahmen (11) zum Breitstrecken der Gewebebahn (2) nach dem Imprägnieren und mit über dem Spannrahmen (11) angeordneten Sprühdüsen zum Besprühen der Gewebebahn mit einem heissen Medium, dadurch gekennzeichnet, dass wenigstens im konischen Einlauffeld des Spannrahmens (11) die Sprühdüsen überwiegend über den beiden Randzonen (14, 14′) der Gewebebahn (2) angeordnet sind.

6. Vorrichtung nach Anspruch 5, dadurch gekennzeichnet, dass die Randzonen (14, 14′) jeweils wenigstens 10%, höchstens 40%, vorzugsweise aber etwa 30% der eingestellten Gewebebahnbreite betragen.

7. Vorrichtung nach Anspruch 5 oder 6, dadurch gekennzeichnet, dass die Sprühdüsen an wenigstens je einem Sprührohr (13) angeordnet sind, welches etwa im gleichen Winkel wie die Spannkette (12) auf beiden Seiten der Gewebebahn (2) im konischen Einlauffeld über der Randzone (14) angeordnet ist.

8. Vorrichtung nach Anspruch 7, dadurch gekennzeichnet, dass die Sprühdüsen bezüglich Anordnung und/oder Oeffnungsquerschnitt derart ausgebildet sind, dass die Menge des versprühten Mediums gegen die Mittelzone (19) der Gewebebahn (2) abnimmt.

9. Vorrichtung nach Anspruch 7 oder 8, dadurch gekennzeichnet, dass der Spannrahmen (11) eine an sich bekannte Verstellvorrichtung (18) zum Verändern der Distanz zwischen den beiden Spannketten (12) aufweist, und dass die Sprührohre (13) derart am Spannrahmen befestigt sind, dass sie zusammen mit den Spannketten verstellbar sind.

10. Vorrichtung nach Anspruch 7, dadurch gekennzeichnet, dass über jeder Randzone (14) mehrere parallele Sprührohre (13) angeordnet sind, welche einzeln über Steuerventile (16) ansteuerbar sind.

11. Vorrichtung nach einem der Ansprüche 5 bis 10, dadurch gekennzeichnet, dass über dem seitenparallelen Feld des Spannrahmens quer zur Gewebebahn (2) verlaufende Sprührohre (15) angeordnet sind, welche mit über die ganze Breite der Gewebebahn gleichmässig verteilten Sprühdüsen versehen sind.

## Claims

1. Method of mercerizing a textile web (2), by which, after impregnation, the textile web (2) is stretched in width by means of a pair of tensioning chains (12) in a tensioning frame (11), whereby the textile web (2) is sprayed with a hot medium, for the purpose of stabilisation, out of spray nozzles arranged above the tensioning frame, characterized in that, at least in the conical run-in field of the tensioning frame (11), the edge zones (14, 14′) of the texlile web (2) are sprayed to a greater degree than the middle zone (19).

2. Method according to claim 1, characterized in that the spray density of the edge zones (14, 14′) decreases approximately evenly toward the middle zone (19) of the textile web (2).

3. Method according to claims 1 or 2, characterized in that the edge zones (14, 14′) amount in each case to at least 10% and at most 40% of the product width.

4. Method according to claims 1 to 3, characterized in that at least twice the amount of hot medium is sprayed onto the edge zones (14, 14′).

5. Device for mercerizing a textile web (2) with a tensioning frame (11) which exhbits a pair of tensioning chains (12) for stretching the textile web (2) in width after impregnation and with spray nozzles arranged above the tensioning frame (11) for spraying the textile web with hot medium, characterized in that the spray nozzles are arranged to extend beyond both the edge zones (14, 14′) of the textile web (2), at least in the conical run-in field of the tensioning frame (11).

6. Device according to claim 5, characterized in that the edge zones (14, 14′) amount in each case to at least 10%, at most 40%, preferably however 30% of the adjusted textile web width.

7. Device according to claims 5 or 6, characterized in that the spray nozzles are arranged at least one to each spray tube (13) which is arranged above the edge zone (14) at approximately the same angle as the tensioning chain (12) on both sides of the textile web (2) in the conical run-in field.

8. Device according to claim 7, characterized in that the spray nozzles are formed, regarding their arrangement and/or opening cross section, in such a way that the amount of sprayed medium decreases towards the middle zone (129) of the textile web (2).

9. Device according to claim 7 or 8, characterized in that the tensioning frame (11) exhibits a known type of adjustment device (18) for altering the distance between both the tensioning chains (12) and that the spray tubes (13) are fixed to the tensioning frame in such a way that they are able to be adjusted together with the tensioning chains.

10. Device according to claim 7, characterized in that numerous parallel spray tubes (13), with are individually controllable by means of control valves (16), are arranged above each edge zone (14).

11. Device according to one of the claims 5 to 10, characterized in that spray tubes (15), running across the textile web (2), are arranged above the parallel sided field of the tensioning frame, which are equipped with regularly distributed spray nozzles over the entire width of the textile web.

## Revendications

1. Procédé de mercerisage d'un tissu (2), dans lequel celui-ci, après imprégnation, est mis à largeur à l'aide de deux chaînes de tension (12) dans une rame (11), le tissu (2) étant aspergé, pour être stabilisé, d'un agent chaud provenant de buses d'aspersion disposées au-dessus de la rame, caractérisé en ce que, au moins dans la zone d'entrée conique de la rame (11), les zones extérieures (14, 14′) du tissu (2) sont aspergées de façon plus intensive que la zone médiane (19).

2. Procédé selon la revendication 1, caractérisé en ce que l'intensité d'aspersion diminue à peu près régulièrement des zones extérieures (14, 14′) vers la zone médiane (19) du tissu (2).

3. Procédé selon la revendication 1 ou 2, caractérisé en ce que les zones extérieures (14, 14′) représentent chacune au minimum 10% de la largeur du produit et au maximum 40% de la largeur du produit.

4. Procédé selon l'une des revendications 1 à 3, caractérisé en ce qu'une quantité au moins deux fois plus importante d'agent chaud est pulvérisée sur les zones extérieures (14, 14′).

5. Installation de mercerisage d'un tissu (2), comportant une rame (11) munie de deux chaînes de tension (12) et destinée à la mise à largeur du tissu (2), après imprégnation, et des buses d'aspersion disposées au-dessus de la rame (11) et destinées à asperger le tissu à l'aide d'un agent chaud, caractérisée en ce que, au moins dans la zone d'entrée conique de la rame (11), les buses d'aspersion sont disposées essentiellement au-dessus des deux zones extérieures (14, 14′) du tissu (2).

6. Installation selon la revendication 5, caractérisée en ce que les zones extérieures (14, 14′) représentent chacune au minimum 10%, au maximum 40%, mais de préférence environ 30% de la largeur de tissu ajustée.

7. Installation selon la revendication 5 ou 6, caractérisée en ce que les buses d'aspersion sont disposées chacune au moins au niveau d'un tuyau d'aspersion (13) qui est placé au-dessus de la zone extérieure (14), sensiblement suivant le même angle que la chaîne de tension (12), de chaque côté du tissu (2) dans la zone d'entrée conique.

8. Installation selon la revendication 7, caractérisée en ce que les buses d'aspersion ont une disposition et/ou une section d'ouverture conçues de telle sorte que la quantité d'agent pulvérisé diminue vers la zone médiane (19) du tissu (2).

9. Installation selon la revendication 7 ou 8, caractérisée en ce que la rame (11) possède un dispositif de réglage (18), connu en soi, destiné à modifier la distance séparant les deux chaînes de tension (12), et en ce que les tuyaux d'aspersion (13) sont fixés à la rame de manière à pouvoir être réglés en même temps que les chaînes de tension.

10. Installation selon la revendication 7, caractérisée en ce que plusieurs tuyaux d'aspersion (13) parallèles sont disposés au-dessus de chaque zone extérieure (14), lesquels tuyaux d'aspersion sont aptes à être commandés individuellement par l'intermédiaire de soupapes de commande (16).

11. Installation selon l'une des revendications 5 à 10, caractérisée en ce qu'il est prévu, au-dessus de la zone à côtés parallèles de la rame, des tuyaux d'aspersion (15) s'étendant transversalement au tissu (2) et pourvus de buses d'aspersion réparties régulièrement sur toute la largeur du tissu.
